# EUROPÄISCHE PATENTSCHRIFT

(11) **EP 0 202 531 B1**
(45) Veröffentlichungstag und Bekanntmachung des Hinweises auf die Patenterteilung: **17.08.1988**
(21) Anmeldenummer: 86106150.5
(22) Anmeldetag: 06.05.1986
(51) Int. Cl.: F01D 5/22

(54) **Bindung von Laufschaufeln einer thermischen Turbomaschine**
Blade-to-blade connection for the rotor of a turbo machine
Dispositif de connexion pour les aubes de rotor d'une turbomachine

(30) Priorität: 14.05.1985 DE 3517283
(43) Veröffentlichungstag der Anmeldung: 26.11.1986
(73) Patentinhaber: MAN GUTEHOFFNUNGSHÜTTE GMBH, D-8500 Nürnberg 44 (DE)
(72) Erfinder: Herrmann, Hans-Joachim, D-8540 Schwabach (DE)

(56) Entgegenhaltungen:
- CH-A- 434 303
- DE-C- 818 806
- FR-A- 2 329 845
- FR-A- 2 337 251
- GB-A- 1 121 194
- GB-A- 2 033 492
- GB-A- 2 105 414
- US-A- 2 957 675
- US-A- 3 719 432
- US-A- 4 257 743

## Beschreibung

Die Erfindung bezieht sich auf eine Bindung von Laufschaufeln einer thermischen Turbomaschine durch in Umfangsrichtung sich erstreckende Ansätze, die paarweise mit der ihr zugehörigen Laufschaufel starr verbunden sind und sich zumindest im Betrieb der Turbine bzw. des Verdichters über ebene Berührungsflächen abstützen.

Durch eine solche Bindung der Laufschaufeln am Umfang im oberen Teil der Schaufeln wird die Eigenfrequenz angehoben ; außerdem ist die Erregbarkeit eines gebundenen Schaufelkranzes wesentlich geringer.

Bekannte Bindungen der Laufschaufein bzw. Laufschaufelgruppen von Dampfturbinen und Verdichtern sind Deckplatten, die in Umfangsrichtung ein gewisses Übermaß aufweisen, durch das beim Einbau der Schaufeln eine tangentiale Vorspannung zwischen den Deckplatten entsteht, oder bogenförmige Elemente, sogenannte Arkaden, in Form von paarweise an der Laufschaufel befestigten Stahlbögen, wobei die V-förmigen Enden zweier benachbarter Stahlbögen ineinander greifen und in Umfangsrichtung unter Druckvorspannung stehen, oder Stützflügel, d. h. in Umfangsrichtung sich erstreckende Ansätze an den Schaufeln mit strömungsgünstig ausgebildetem Profil. - Verschiebungen zwischen diesen umfangsverspannten Bindungselementen - z. B. durch radiale Dehnung oder Entwindung der Laufschaufeln unter Fliehkraft und daraus resultierender tangentialer Längenänderung des Radkranzes, durch Temperaturdifferenzen zwischen Schaufelbindung-Läufer und Schaufel, wie sie insbesondere bei Turbinen mit großen Schwankungen des Gegendrucks auftreten - führen jedoch zu erhöhtem Verschleiß und Änderung des Reibverhaltens zwischen den Kontaktflächen, was das Schwingungs- und Festigkeitsverhalten des Schaufelkranzes negativ beeinflußt. Als weiterer Nachteil wird auch die Möglichkeit punktförmigen Sitzes der Kontaktfläche, wie er aus Fliehkraftsverformung des Bindeelementes oder fertigungsbedingt entstehen kann, angesehen.

Im Flugtriebwerksbau ist es bekannt, an den Kontaktflächen der Schaufelbindungselemente besondere Spritzbeschichtungen und Auftragsschweißungen mit überwiegend harten Werkstoffen wie z. B. Wolfram-Karbid, Chromkarbid und dergleichen aufzubringen. Diese, für die relativ kurze Betriebszeit bei Flugtriebwerken durchaus ausreichenden Maßnahmen, sind jedoch für Dampfturbinen nicht wirtschaftlich anwendbar, weil dort über die gesamte Betriebszeit von 200 000 Stunden und mehreren 1 000 Starts eine langzeitige Konstanz der Bindungs- und Reibungsverhältnisse erforderlich ist.

Der Erfindung liegt die Aufgabe zugrunde, eine Bindung der eingangs genannten Art zu schaffen, die für alle Betriebsbereiche der Maschine und für eine ausreichende Zeit einen definierten, von Fertigung, Material und Betriebsverhalten unabhängigen, flächigen Kontakt zwischen den Bindungselementen gewährleistet. Außerdem soll die Konstanz der Reibungsverhältnisse zwischen den Bindungselementen zum Schutz vor Überbeanspruchung einzelner Laufschaufein infolge von Instabilitäts- und Ausweichvorgängen und zur Minimierung des Reibverschleißes gesichert sein.

Diese Aufgabe wird erfindungsgemäß dadurch gelöst, daß eine oder beide Berührungsflächen pro benachbartem Ansatzpaar von der bzw. den ebenen Stirnflächen eines bzw. zweier, je einen konischen Sitz aufweisender Druckkörper gebildet sind, daß jeder Druckkörper in einer Ansatz-Ausnehmung mit einem konischen Sitz, dessen Neigung steiler als die Neigung des Druckkörpers-Sitzes ist, kippbeweglich gelagert ist, und daß jeder Druckkörper durch das Moment F_{T} Kontakt m selbsteinstellend, sowie beim ^{F}_{T} schleudern seine endgültige Plazierung und Bettung erhält, sowie das Biegemoment F_{T} . e selbsthemmend überträgt, wobei F_{T} die Umfangskraftkomponente und e die exzentrische Lage bzw. m der Abstand der Druckkörperkante zur Druckkörper-Symmetrieachse bedeuten.

Der konische Sitz der Druckkörper ermöglicht einerseits die zur parallelen Anpassung an die Stützfläche erforderliche Drehbewegung durch die Winkeldifferenz Δϕ, sowie andererseits das kerbfreie Einleiten von Momenten und Drücken, auch aus der Fliehkraft, was die Dauerfestigkeit der Verbindung sichert. Die Druckkörper erhalten beim Schleudern, durch örtliches Fließen des Druckkörper-Sitzes bis zur ringförmigen Auflage im Sitz der Ansätze, ihre endgültige Plazierung und Bettung mit über der Kontaktfläche annähernd gleichförmiger Flächenpressungsverteilung ; da der von der idealen Ringfläche abweichende, kegelschnittförmige Sitz durch einmalige Plastifizierung und elastische Bettung kraft- und formschlüssig wird, können in hohem Maße von dem unter Druck stehenden Druckkörpern durch das Verhältnis e/p selbsthemmende Biegemomente aus der Koppelschwingung übertragen werden. - Durch die lockere Befestigung der Druckkörper ist auch deren Auswechselbarkeit relativ problemlos und ortsunabhängig, so daß auch Auswechselbarkeit im Kraftwerk gegeben ist.

Aus Gründen des Kanten- und Verschleißschutzes, sowie um singuläre Druckspannungen am Gleitflächenrand abzubauen, ist, in weiterer Ausgestaltung der Erfindung, jeder Druckkörper am vorderen Ende konisch abgeschrägt.

Eine vorteilhafte Weiterbildung der erfindungsgemäßen Bindung besteht darin, daß jeder Druckkörper einen zylindrischen Abschnitt zwischen seinem konischen Sitz und seinem Vorderteil aufweist, und daß Druckkörper mit verschiedenen Höhen des zylindrischen Abschnitts eingesetzt sind. - Durch diese Maßnahmen ist bei der Montage durch entsprechende Auswahl der Druckkörperhöhen ein eng toleriertes Spiel zwischen allen Kontaktfiächen, oder eine gewünschte tangentiale Vorspannung in der Bindung, einstellbar, wodurch über den Umfang unterschiedliche Spaltdifferenzen, wie sie sich aus Fertigung und Montage ergeben, und daraus resultierende Spannungserhöhungen in den Schaufeiblättern, vermieden sind ; außerdem ist ein nachträgliches Abstimmen der Resonanzfrequenzen möglich.

Um die Druckkörper in den Bindungselementen durch loses Verstemmen befestigen zu können, weisen die Druckkörper zwischen dem zylindrischen Abschnitt und dem insbesondere konischen Vorderteil je einen konischen Abschnitt auf.

In weiterer vorteilhafter Ausgestaltung der Erfindung bestehen die Druckkörper aus einem Werkstoff mit geringen Unterschieden zwischen Haft- und Gleitreibung, geringer oder keiner Porosität, hoher Druck- und Biegefestigkeit, hoher Korrosionsbeständigkeit und - erforderlichenfalls - hoher Abriebfestigkeit. - Dadurch gestattet, unabhängig von Schaufel-Fertigungsverfahren, Schaufel-Fertigungsablauf und Schaufel-Werkstoff, die Herstellung der Druckkörper bei relativ freier Wahl des Werkstoffs eine optimale Auswahl der Gleitpartner mit gewünschtem möglichst konstantem Reibungskoeffizienten, d. h. Gleitpartner mit geringen Unterschieden zwischen Haft- und Gleitreibung, ohne Fressen und unter Beachtung des Korrosionsschutzes, wobei die Bindungsfunktion, und damit das gewünschte Schwingungsverhalten, sichergestellt ist. - Bei entsprechender Werkstoffauswahl sind für die gewünschte, relativ lange Zeit definierte Kontaktverhältnisse zwischen den Bindungselementen sichergestellt, so daß die erfindungsgemäße Bindung speziell bei Dampfturbinen und Verdichtern, also Maschinen mit langer Lebensdauer, einsetzbar ist.

Die Auswahl der Druckkörper und ein möglicher Austausch sind erleichtert, wenn - in weiterer Ausgestaltung der Erfindung - jeder vordere, zylindrische Wandungsteil im zugehörigen Ansatz unten und/oder oben eine entsprechende Öffnung aufweist.

Um die erfindungsgemäße Bindung auch bei axial montierten Laufschaufeln - z. B. geraden oder gebogenen Tannenbaumfußverbindungen - anwenden zu können, ist jeder Druckkörper symmetrisch zu seiner Längsmittelebene seitlich abgeschnitten, derart, daß der Abstand zwischen den geraden Seitenflächen etwas geringer ist als die Breite der Öffnung bzw. Öffnungen im Ansatz-Wandungsteil.

In der Zeichnung sind Ausführungsbeispiele der Erfindung schematisch dargestellt. Es zeigt :
Figur 1a, 1b eine Draufsicht auf einen Schaufelkranzausschnitt im Außerbetriebszustand (1a) und im Betriebszustand (1 b),
Figur 2 eine Seitenansicht auf einen Schaufelansatz,
Figur 3 einen Schnitt gemäß der Linie 11-11 nach Figur 2, und
Figur 4a, 4b einen modifizierten Druckkörper in einer Seitenansicht und in einer Draufsicht.

Mit 1 sind die verwundenen, radial montierbaren Laufschaufeln beziffert, an denen je zwei, in Umfangsrichtung weisende stählere Ansätze 2 - je ein Ansatz auf verschiedenen Seiten der Schaufelblätter - starr befestigt sind. Vorzugsweise sind die Ansätze 2 integraler Bestandteil der zugehörigen Laufschaufel. - Die Ansätze 2 sind in dem dargestellten Beispiel zwar als Stützflügel mit einem strömungsgünstigen Profil 3 dargestellt ; sie können aber auch Deckplatten oder andere Bindungselemente sein. - Die freien Enden der Ansätze 2 weisen ebene, schräge Flächen auf ; wobei die Ebene durch diese Fläche - in der Draufsicht gesehen - um einen solchen Winkel gegenüber der Umfangsrichtung verdreht ist, daß die vorher erwähnten Verschiebebewegungen zwischen den später erwähnten Kontaktflächen 6e möglich sind, und nicht etwa die Laufschaufeln durch Selbsthemmung an der Verdrehung gehindert sind.

Die Ansätze 2 weisen an ihren ebenen Stirnflächen Ausnehmungen mit je einem konischen Sitz 4 und je einem konkaven, an den konischen Sitz 4 anschließenden Wandungsteil 5 zur lockeren Aufnahme von Druckkörpern 6 auf.

Die Druckkörper 6 bestehen für den bevorzugten Anwendungsbereich aus einem Werkstoff möglichst geringer Porosität, hoher Druck- und Biegefestigkeit, hoher Korrosionsbeständigkeit und hoher Abriebfestigkeit, was bei bestimmten gesinterten Hartmetallen, bestimmten im sogenannten HIP-Verfahren - Verdichtung unter hohem Druck und hoher Temperatur - hergestellten Hartmetallen oder bei bestimmten Keramikplatten mit hoher Oberflächengüte gegeben ist.

Jeder einstückige Druckkörper 6 weist mehrere Abschnitte auf, nämlich einen kegelstumpfförmigen Sitz 6a, einen zylindrischen Zwischenteil 6b mit unterschiedlich wählbarer Höhe h, einen kegelstumpfförmigen Zwischenteil 6c mit einem Konus, der einer Montage-Befestigung im Ansatzhohlraum durch loses Verstemmen dient, und einem kegelstumpfförmigen Vorderteil 6d mit einem Konus mit ebener kreisförmiger Kontaktfläche 6e, die durch entsprechende Bearbeitungsverfahren wie Schleifen oder dergleichen mit der entsprechend hohen Oberflächengüte versehen sind.

Die Neigung des konusförmigen Sitzes 6a des Druckkörpers 6 ist um den Winkel Δϕ geringer als die Neigung des konusförmigen Sitzes 4 im Ansatz 2 ; außerdem ist der Durchmesser des Wandungsteils 5 des Ansatzes 2 größer als der größte Durchmesser des Druckkörpers 6, so daß die erforderliche kippbewegliche Lagerung des Druckkörpers 6 zur Selbsteinstellung vorliegt.

Sind entsprechend große Kontaktflächen 6e nötig, dann ist der größte Durchmesser des Druckkörpers 6 und der entsprechende Durchmesser im Ansatz 2 größer als die größte Höhe H des Ansatz-Profils, so daß der Wandungsteil 5 oben und unten Öffnungen 7a, 7b aufweist. - Ist der größte Durchmesser des Druckkörpers 6 hingegen kleiner als die maximale Höhe H des Ansatz-Profils, ist eine Freifräsung zumindest an der Unterseite des Wandungsteils 5 für den einfachen Austausch bzw. das Entfernen des Druckkörpers 6 vorteilhaft, weil dann eine Angriffsfläche für ein Werkzeug oder dergleichen vorhanden ist. - Die Druckkörper 6 ragen mit ihren Kontaktflächen 6e aus den Stirnflächen der Ansätze 2 in Umfangsrichtung hervor.

Zwischen dem konusförmigen Sitz 4 im Ansatz 2 und dem konusförmigen Sitz 6e am Druckkörper 6 kann noch eine dünne Schicht aus Kunststoff, eine galvanisch auf den Druckkörper aufgebrachte Zwischenschicht oder ähnliches vorgesehen sein.

Die Druckkörper 6 aus entsprechendem Hartmetall sind paarweise an zwei benachbarten Ansätzen 2 angewendet. - Prinzipiell ist aber auch der Einsatz nur jeweils eines Druckkörpers an einem der Ansätze 2 und sein Zusammenwirken mit der ebenen Stirnfläche des benachbarten Ansatzes an der nächsten Schaufel denkbar. Dazu ist es aber erforderlich, einen geeigneten Werkstoff für den Druckkörper zu wählen, der mit der stählernen Ansatz-Stirnfläche, ohne zu Fressen oder dergleichen zu neigen, zusammenwirkt. Ein geeigneter Werkstoff für die Druckkörper wären z. B. bestimmte Bronzen.

Da die Spaltbreite As zwischen jeweils zwei benachbarten Ansätzen 2 aus Fertigungsgründen über den Umfang streut, werden entsprechende Druckkörper 6 mit unterschiedlicher, der jeweiligen Spaltbreite angepaßter Höhe h ausgewählt, derart, daß nach dem Einbringen der Druckkörper 6 in die Öffnungen 7 in den Ansätzen 2 die Spaltbreiten über den Umfang annähernd gleich sind. - Nach dem radialen Einbau der Laufschaufeln ist in dem bevorzugten Anwendungsbeispiel keine tangentiale Vorspannung vorhanden.

Die Druckkörper 6 können durch zwei leichte, die Selbsteinstellung der Druckkörper nicht behindernde Montagesicherungen 8 am Herausfallen gehindert werden, falls Laufschaufeln nach der Erstmontage nochmals ausgebaut werden müssen.

Die Druckkörper 6 sind selbsteinstellend, weil beim Drehen des Schaufelkranzes infolge des Momentes F_{T} - m - wobei F_{T} die Umfangskraftkomponente und m der Abstand der Druckkörperkante zur Druckkörpersymmetrieachse 9 bedeuten - eine Drehung des Druckkörpers bis zu der aus der unterschiedlichen Neigung der Sitze resultierende Winkeldifferenz Δϕ - die bei genauer Fertigung in der Größenordnung von 15' bis 30' (Winkelminuten) liegt - erfolgt, so daß die aus Fertigungsgründen immer vorhandenen Abweichungen aus der parallelen Lage (Exzentrizität e) ausgeglichen werden. - Nach erfolgter Selbsteinstellung liegen die Kontaktflächen, wie vorher bereits erwähnt, so schräg zur Umfangsrichtung, daß Selbsthemmung bei Verschiebungen jeweils zweier benachbarter kreisförmiger Kontaktflächen 6e mit Sicherheit vermieden sind.

Die Druckkörper 6 erhalten durch Höchstlast, z. B. beim bei Überdrehzahl (= über der Nenndrehzahl der Turbine liegende Drehzahl) stattfindenden Schleudern, durch einmaliges örtliches Fließen des Druckkörper-Sitzes 6a bis zur ringförmigen Auflage im Bindungselement (Ansatz 2) ihre endgültige Plazierung und Bettung, wobei über der Kontaktfläche 6e annähernd gleichförmige Flächenpressungsverteilung anfällt. Dabei wird der von der idealen Ringfläche abweichende, Kegelschnittform aufweisende Sitz durch einmalige Plastifizierung und elastische Bettung kraft-und formschlüssig.

Zur Vermeidung von Punktberührung muß ferner über alle in der Kontaktfläche liegende Achsen die Bedingung F_{T} . e/ρ . µ. < M erfüllt sein, wobei bedeuten :
F_{T} Umfangskraftkomponente mit um den Abstand e versetzter Wirkungslinie gegenüber der Druckkörpersymmetrieachse 9
e Exzentrizität
p senkrechte Entfernung der Druckkörperauflage von der Druckkörper-Längsmittelebene
µ Reibungskoeffizient
M Biegemoment

Die Laufschaufeln 1 können auch durch Wahl entsprechender Höhen h mit solchen Druckkörpern ausgerüstet werden, daß beim Einbau der Spalt zwischen den Druckkörpern 6 Null ist, oder daß ein tangentiales Übermaß gegeben ist, so daß nach dem Einbau der Schaufeln bereits bei ruhendem Turbinenschaufelkranz eine gewünschte tangentiale Vorspannung zwischen den Ansätzen 2 mit den Druckkörpern 6 vorhanden ist, wobei die Vorspannung im Betriebszustand der Turbine noch verstärkt wird.

Die erfindungsgemäße Bindung ist prinzipiell auch bei geraden Schaufeln anwendbar ; nur muß hier durch geeignete Maßnahmen dafür gesorgt werden, daß sich die Kontaktflächen bzw. die Ansätze mit Druckkörpern sowohl in Ruhe, als auch im Lauf der Turbinen bzw. Verdichterschaufein mit entsprechender Umfangskraft gegeneinander abstützen.

Auch bei axial montierbaren Laufschaufeln, z. B. Schaufeln mit Tannenbaumfuß, sind die Druckkörper, auch nach Montage der Schaufeln im Radkranz, ohne montagebedingte Einschränkung des Reibwinkels ϕµ einsetzbar. Wenn der Spalt zwischen den Ansätzen für die Montage nicht groß genug ist und die Laufschaufeln nicht entsprechend weit auseinander gedrückt werden können, müssen die Druckkörper im oberen Bereich auf gegenüberliegenden Seiten abgeschnitten werden, derart, daß die Breite des Druckkörpers zwischen den abgeschnittenen, geraden, parallelen Flächen etwas geringer ist als die Breite der Öffnung im Ansatz 2. Der abgeschnittene Druckkörper wird radial, senkrecht zur Turbinenachse durch die Öffnung eingeschoben und dann um 90° gedreht, so daß die runden Abschnitte den entsprechenden runden Abschnitten des Wandungsteils 5 gegenüberliegen. Es müssen übrigens auch nicht, wie aus Figur 2 ersichtlich, zwei gegenüberliegende Öffnungen 7 vorhanden sein, sondern es genügt auch eine Öffnung, die man vorzugsweise unten am Ansatz 2 in dessem äußeren Bereich vorsehen wird.

Ist - wie im gezeichneten Ausführungsbeispiel dargestellt - bei den Laufschaufeln in Ruhe jeweils ein geringer, konstanter Spalt zwischen den gegenüberliegenden Druckkörpern 6 vorhanden, dann wird im Lauf - da sich die Ansätze 2 durch Drehung der Schaufeln nähern oder aufbiegen - der Spalt zunächst Null und später entsteht ein gewisses tangentiales Übermaß mit daraus resultierender tangentialer Spannung, so daß die Druckkörper 6 unter entsprechend hohem Druck stehen, was eine vor allem in Umfangsrichtung sehr wirksamen Abstützung ergibt.

Dehnen sich die Ansätze 2 - z. B. durch Erwärmung - in Umfangsrichtung, dann gestatten die Schaufeln durch eigenes Verdrehen den Ansätzen 2 die der Dehnung entsprechende Lage einzunehmen, wobei die Kontaktflächen sich gegeneinander verschieben und die Kontaktflächen durch die Selbsteinstellung der Druckkörper parallel bleiben.

Bevorzugtes Anwendungsgebiet der erfindungsgemäßen Bindung sind Endschaufeln im Niederdruckteil großer Dampfturbinen. Die erfindungsgemäße Bindung ist grundsätzlich jedoch auch bei Schaufelkränzen anderer Dampfturbinenstufen, bei Schaufelkränzen von Verdichtern, Gasturbinen und dergleichen anwendbar.

## Patentansprüche

1. Bindung von Laufschaufein einer thermischen Turbomaschine durch in Umfangsrichtung sich erstreckende Ansätze, die paarweise mit der ihr zugehörigen Laufschaufel starr verbunden sind und sich zumindest im Betrieb der Turbine bzw. des Verdichters über ebene Berührungsflächen abstützen, dadurch gekennzeichnet, daß eine oder beide Berührungsflächen pro benachbartem Ansatzpaar (2) von der bzw. den ebenen Stirnflächen eines bzw. zweier, je einen konischen Sitz (6a) aufweisender Druckkörper (6) gebildet sind, daß jeder Druckkörper (6) in einer Ansatz-Ausnehmung mit einem konischen Sitz (4), dessen Neigung steiler als die Neigung des Druckkörper-Sitzes (6a) ist, kippbeweglich gelagert ist, und daß jeder Druckkörper (6) durch das Moment F_{T} Kontakt m selbsteinstellend ist, beim ^{F}_{T} Schleudern seine endgültige Plazierung und Bettung erhält sowie das Biegemoment F_{T} . e selbsthemmend überträgt, wobei F_{T} die Umfangskraftkomponente und e die exzentrische Lage bzw. m der Abstand der Druckkörperkante zur Druckkörper-Symmetrieachse (9) bedeuten.

2. Bindung nach Anspruch 1, dadurch gekennzeichnet, daß jeder Druckkörper (6) am vorderen Ende (Vorderteil 6d) konisch abgeschrägt ist.

3. Bindung nach den Ansprüchen 1 und 2, dadurch gekennzeichnet, daß jeder Druckkörper

(6) zwischen seinem konischen Sitz (6a) und seinem insbesondere konischen Vorderteil (6d) einen zylindrischen Abschnitt (6b) aufweist.

4. Bindung nach Anspruch 3, dadurch gekennzeichnet, daß über den Laufschaufelkranz Druckkörper (6) mit verschiedenen Höhen des zylindrischen Abschnitts (6b) eingesetzt sind.

5. Bindung nach Anspruch 3, dadurch gekennzeichnet, daß jeder Druckkörper (6) zwischen dem zylindrischen Abschnitt (6b) und dem insbesondere konischen Vorderteil (6d) einen konischen Abschnitt (6c) aufweist.

6. Bindung nach den Ansprüchen 1 bis 5, dadurch gekennzeichnet, daß die Druckkörper (6) aus einem Werkstoff mit geringen Unterschieden zwischen Haft- und Gleitreibung, geringer oder keiner Porosität, hoher Druck- und Biegefestigkeit und hoher Korrosionsbeständigkeit bestehen.

7. Bindung nach den Ansprüchen 1 bis 5, dadurch gekennzeichnet, daß die Druckkörper (6) aus einem Werkstoff mit geringen Unterschieden zwischen Haft- und Gleitreibung, geringer oder keiner Porosität, hoher Druck- und Biegefestigkeit, hoher Korrosionsbeständigkeit, und hoher Abriebfestigkeit bestehen.

8. Bindung nach Anspruch 1, wobei sich an jeden konischen Sitz im zugehörigen Ansatz ein vorderer zylindrischer Wandungsteil anschließt, dadurch gekennzeichnet, daß jeder Wandungsteil (5) unten und/oder oben eine entsprechende Öffnung (7) aufweist.

9. Bindung nach Anspruch 8, dadurch gekennzeichnet, daß jeder Druckkörper (6) symmetrisch zu seiner Längsmittelebene seitlich abgeschnitten ist, derart, daß der Abstand zwischen den geraden Seitenflächenteilen etwas geringer ist als die Breite der Öffnung bzw. Öffnungen (7) im Ansatz-Wandungsteil (5).

## Claims

1. Method of tying the moving blades of a thermal turbo-machine by projections extending in the circumferential direction which are rigidly connected in pairs to their allied moving blade and, at least during operation of the turbine or compressor bear against each other via plane contact faces, characterized in that one or both contact faces per adjacent pair of projections (2) are formed by the plane end face or faces of one or two button elements (6) each formed with a conical bearing surface (6a), in that each button (6) is tiltably supported in a cavity in the projection having a conical seat (4) whose angle is steeper than the angle of the button bearing surface (6a), and in that each button (6) is self-aligning due to the moment F_{T} contact m, is imparted its final position and bedding under the overspeed test force (F_{T} overspeed) and transmits the bending moment F_{T} - e in a self-locking manner where F_{T} is the circumferential force component and e the eccentric position or, respectively m the distance of the edge of the button from the symmetry axis (9) of the button.

2. Method of tying blades as in Claim 1, characterized in that each button (6) is conically chamfered at its front end (front part 6a).

3. Method of tying blades as in Claims 1 and 2, characterized in each button (6) is formed with a cylindrical section (6b) between its conical bearing surface (6a) and its front part (6d) which typically is conical.

4. Method of tying blades as in Claim 3, characterized in that buttons (6) with different heights of the cylindrical section (6b) are used over the blade row.

5. Method of tying blades as in Claim 3, characterized in that each button (6) is formed with a conical section (6c) between the cylindrical section (6b) and the front part (6d) which typically is conical.

6. Method of tying blades as in Claims 1 to 5, characterized in that the buttons (6) consist of a material with minimum differences between the static friction and sliding friction, minimum or no porosity, high compression and bending strength and high corrosion resistance.

7. Method of tying blades as in Claims 1 to 5, characterized in that the buttons (6) consist of a material with minimum differences between the static friction and sliding friction, minimum or no porosity, high compression and bending strength, high corrosion resistance and high wearing resistance.

8. Method of tying blades as in Claim 1, where a front cylindrical section of the cavity wall adjoins the conical seat in the blade projection, characterized in that the cavity wall (5) is formed at the bottom and/or top with a corresponding opening (7).

9. Method of tying blades as in Claim 8, characterized in that each button (6) is cut off at the side symmetrically to its longitudinal centre plane in a manner that the distance between its straight sides is slightly smaller than the width of the opening or openings (7) in the cavity wall (5) of the projection.

## Revendications

1. Dispositif de connexion des aubes mobiles d'une turbomachine thermique au moyen d'éléments allongés s'étendant en sens périphérique qui sont réunis rigidement par paire à l'aube de rotor correspondante et qui, au moins lorsque la turbine ou le compresseur fonctionnent, prennent appui par des surfaces de contact planes, caractérisé en ce que, pour chaque paire d'éléments allongés (2) voisins, une ou les deux surfaces de contact sont constituées par la ou les surfaces extrêmes planes d'un ou de deux corps de pression (6) présentant chacun une surface de portée tronconique (6a), chaque corps de pression (6) est dans un évidement de l'élément allongé à siège conique (4) dont l'inclinaison est plus forte que l'inclinaison de la surface de portée (6a) de corps de pression, est montée mobile en pivotement, et chaque corps de pression (6) est auto-ajustable par l'effet du couple FT contact - m, accomplit sa mise en place et son logement définitifs sous l'effet de F_{T} centrifuge en même temps qu'il transmet de façon autobloquante le moment de flexion F-ᵣ - e, où FT désigne la composante périphérique de la force et e l'excentricité, et m l'intervalle entre le bord du corps de pression et l'axe de symétrie (9) du corps de pression.

2. Dispositif de connexion selon la revendication 1, caractérisé en ce que chaque corps de pression (6) est coupé obliquement en tronc de cône à son extrémité avant (partie antérieure 6a).

3. Dispositif de connexion selon les revendications 1 et 2, caractérisé en ce que chaque corps de pression (6) présente une partie cylindrique (6b) entre sa surface de portée tronconique (6a) et sa partie antérieure (6d) spécialement tronconique.

4. Dispositif de connexion selon la revendication 3, caractérisé en ce que, sur la couronne des aubes du rotor sont disposés des corps de pression (6) ayant des hauteurs différentes de la partie cylindrique (6b).

5. Dispositif de connexion selon la revendication 3, caractérisé en ce que chaque corps de pression (6) présente une partie tronconique (6c) entre la partie cylindrique (6b) et la partie antérieure (6d) spécialement tronconique.

6. Dispositif de connexion selon les revendications 1 à 5, caractérisé en ce que les corps de pression (6) sont réalisés en une matière ayant de faibles différences entre le frottement par adhérence et le frottement par glissement, une porosité réduite ou nulle, une résistance élevée à la compression et à la flexion, et une forte insensibilité à la corrosion.

7. Dispositif de connexion selon les revendications 1 à 5, caractérisé en ce que les corps de pression (6) sont réalisés en une matière ayant de faibles différences entre le frottement par adhérence et le frottement par glissement, une porosité réduite ou nulle, une résistance élevée à la compression et à la flexion, une forte insensibilité à la corrosion et une résistance élevée à l'abrasion.

8. Dispositif de connexion selon la revendication 1 dans lequel un élément de paroi cylindrique avant se raccorde dans l'élément allongé à chaque surface de portée tronconique, caractérisé en ce que chaque élément de paroi (5) présente en dessous et/ou au-dessus une ouverture (7) correspondante.

9. Dispositif de connexion selon la revendication 8, caractérisé en ce que chaque corps de pression (6) est découpé sur le côté, symétriquement par rapport à son plan médian longitudinal, de telle sorte que la distance entre les parties droites des surfaces latérales est légèrement plus faible que la largeur de l'ouverture ou des ouvertures (7) dans l'élément de paroi de l'élément allongé (5).
